# FASCICULE DE BREVET EUROPEEN

(11) **EP 1 086 279 B1**
(45) Date de publication et mention de la délivrance du brevet: **03.03.2004**
(21) Numéro de dépôt: 99920944.8
(22) Date de dépôt: 31.05.1999
(51) Int. Cl.: E04B 1/32

(54) **PROCEDE DE CONSTRUCTION DE BATIMENT DONT LA SURFACE AU SOL EST TOTALEMENT DEGAGEE**
ERSTELLUNGSVERFAHREN EINES GEBÄUDES DESSEN GRUNDFLÄCHE VOLLKOMMEN FREI IST
METHOD FOR BUILDING A STRUCTURE WHEREOF THE GROUND AREA IS COMPLETELY FREE

(30) Priorité: 08.06.1998 FR 9807152
(43) Date de publication de la demande: 28.03.2001
(73) Titulaire: Verney, Jean-François, 75003 Paris (FR)
(72) Inventeur: Verney, Jean-François, 75003 Paris (FR)
(74) Mandataire: Vander-Heym, Serge
(86) Numéro de dépôt international: PCT/FR1999/001269
(87) Numéro de publication internationale: WO 1999/064687

(56) Documents cités:
- EP-A- 0 310 478
- DE-A- 2 209 978
- DE-A- 3 232 838
- US-A- 4 148 850
- US-A- 4 838 292

## Description

La présente invention est relative à un procédé de construction de bâtiments.

Le but de la présente invention consiste à édifier un bâtiment dont la surface au sol est totalement dégagée pour réaliser, par exemple, un espace destiné à accueillir des expositions ou un lieu de rencontre et, ce, à l'aide de matériaux légers dont la mise en oeuvre ne nécessite pas, sur site, l'emploi de matériaux à durcissement différ é impliquant l'utilisation de coffrages.

Dans le document US-A-4838292, il est décrit un bâtiment comportant des armatures rectilignes, disposées selon les génératrices d'un cône et maintenues entre elles par des câbles formant des boucles situées dans des plans sensiblement horizontaux et parallèles. Ces armatures servent à supporter une couverture telle qu'une feuille en matière plastique. Pour que la couverture soit bien maintenue, le nombre d'armatures doit être important. Cette technique est donc très coûteuse, surtout si elle est appliquée à la construction de bâtiments de grandes dimensions.

Le procédé de l'invention, qui remédie à cet inconvénient, concerne un bâtiment dont la surface au sol est totalement dégagée, ledit bâtiment comportant des armatures identiques reliées entre elles par des câbles formant des boucles situées dans des plans sensiblement parallèles à la base du bâtiment et déterminant une première nappe de câbles, et il est caractérisé en ce que des câbles, formant une seconde nappe de câbles, sont tendus, chacun, de la partie supérieure d'une armature, de préférence en forme d'arc d'hyperbole, à la partie inférieure d'une armature adjacente, lesdits câbles de la seconde nappe passant sous les câbles de la première nappe.

La présente invention sera mieux comprise par la description qui va suivre faite en se référant aux dessins, très schématiques, annexés à titre d'exemple indicatif, seulement, sur lesquels :
- la figure 1 est une vue en élévation d'une structure réalisée selon le procédé de l'invention:
- la figure 2 est la vue de dessus de la figure 1;
- la figure 3 est une vue partielle et à plus grande échelle, analogue à la figure 2, illustra nt plus particulièrement un mode de réalisation du câblage des armatures;
- la figure 4 est une vue, analogue à la figure 2, montrant sur la même figure deux modes de réalisation des armatures;
- la figure 5 est une vue de dessus, partielle et à plus grande échelle, montrant un mode de réalisation d'une embase destinée à supporter la structure;
- la figure 6 est une vue, analogue à la figure 1, montrant une variante de réalisation;
- la figure 7 est la vue de dessus de la figure 6, limitée à sa partie centrale;
- la figure 8 est une vue, analogue à la figure 6, montrant une autre caractéristique du procédé de l'invention;
- la figure 9 montre, en élévation, un autre mode de réalisation des armatures.

En se reportant aux dessins, on voit que le procédé de l'invention se propose de réaliser une structure de bâtiment 1 affectant sensiblement la forme d'un hyperboloïde de révolution.

La structure est réalisée à l'aide d'une pluralité d'armatures 2 (toutes ne figurent pas sur les dessins), affectant chacune la forme d'un arc d'hyperbole. Ces armatures sont assemblées, en partie haute et en partie basse, selon deux circonférences 3 et 4 qui seront décrites plus loin.

Cette structure rigide est ceinturée par une pluralité de câbles 5 ( 5a, 5b, 5c etc.), chacun desdits câbles formant une boucle polygonale qui tend vers le cercle si le nombre d'armatures est grand. Chaque boucle est située dans un plan parallèle à la base de l'édifice.

L'invention prévoit d'utiliser une seconde nappe de câbles tendus entre le sommet d'une armature et la partie inférieure des armatures adjacentes. Ainsi, si on considère la figure 3 on voit que de la partie supérieure de l'armature 2a partent des câbles 6 (6b, 6c etc.) qui sont fixés, sous tension à la partie inférieure des armatures adjacentes 2b,2c etc. De même, des câbles 6d, 6e etc. sont fixés à la partie inférieure des armatures adjacentes 2d,2e etc. Tous ces câbles passent sous les câbles 5.

Afin d'augmenter la rigidité de cette structure, l'invention prévoit d'utiliser une troisième nappe de câbles 7, chaque câble étant situé dans un plan vertical et réunissant la partie supérieure de la structure et celle inférieure. Cette nappe de câbles passe sous les deux précédentes. Ces câbles 7 peuvent s'étendre sous les armatures 2.

Comme le montre la figure 4, chaque armature peut être constituée par l'association de deux armatures 2, réunies à leur partie inférieure par un côté 8 de façon à former une armature triangulaire 9. De la même façon, on peut associer deux armatures 2 réunies à leur partie inférieure par un côté 8 et à leur partie supérieure par un côté 1 0 pour former une armature quadrangulaire pouvant affecter une forme rectangulaire, si les côtés 8 et 10 sont égaux ou une forme trapézoïdale dans le cas contraire.

La structure qui vient d'être décrite peut reposer sur une embase traditionnelle en maçonnerie ou sur embase réalisée par l'enchevêtrement de poutres 11 assemblées sur site selon le procédé ci-dessous décrit en regard de la figure 5.

La poutre 11a repose sur celle 11b et s'étend au-dessus de celle 11c sur laquelle repose ladite poutre 11b et ainsi de suite. Les poutres sont assemblées deux à deux en leur point de contact 12 et reposent toutes sur le sol par l'une, 13, de leurs extrémités.

Les points 12 sont équidistants et sont situés sur une circonférence qui correspond à celle 4 de la figure 1.

Chaque poutre 11a est assemblée à celle 11c, correspondant, en 14 par l'entremise d'une cale (non représentée). De cette façon, les poutres 11a, 11b et 11c sont assemblées en formant un système triangulé, dont deux contribuent à former le système triangulé adjacent. Ainsi on réalise une embase, légère mais très rigide.

Pour tenir compte des irrégularités du sol sur laquelle cette embase repose, les poutres s'étendent plus ou moins au-delà des points d'assemblage 12 et 14.

Comme cela ressort de la figure 5, les armatures 2 sont fixées à l'embase sensiblement au droit des points 12. Dans le cas d'armature triangulaire la distance entre deux points 12 adjacents est sensiblement égale à la longueur des côtés 8. Un résultat analogue peut être obtenu en effectuant la fixation des armatures au niveau des points 14.

L'embase qui vient d'être décrite ci-dessus peut être utilisée pour réaliser la circonférence 3.

La figure 6 montre une variante de réalisation selon laquelle la Circonférence 3 est formée par l'assemblage, selon leurs grandes bases, d'armatures trapézoïdales 15, dont l'association des petites bases forme une circonférence 16. Cette structure conique peut être rigidifiée par l'une ou plusieurs des nappes de câbles décrites ci-dessus.

Il ressort de la description ci-dessus qu'il est possible de réaliser, selon l'invention, une structure légère et rigide, complètement dégagée en son centre (absence de poteau ou de mur porteur). Cette structure peut être recouverte à l'aide d'un revêtement (non représenté), constitué par exemple par une pluralité d'éléments, transparents ou non fixés sur les armatures et sur la structure conique décrite en regard des figures 6 et 7.

Selon une autre caractéristique du procédé de l'invention l'espace circulaire ouvert situé à la partie supérieure du bâtiment peut être obturé par une structure gonflable 17 dont le plus grand diamètre est supérieur, selon le cas. au diamètre de la circonférence 3 ou à celle 16, ladite structure gonflable étant maintenu appliquée sous l'orifice correspondant par tous moyens connus (câbles, filets, etc.) .

Pour les bâtiments ayant une forme très évasée à la base, on peut utiliser des armatures ayant la configuration de celle de la figure 9, c'est-à-dire une armature dont la courbure s'inverse en un point P situé vers sa partie inférieure. Dans ce cas, à partir du plan horizontal passant par les points d'inflexion P, les câbles 6 et 7 s'étendront au-dessus de ceux 5 situés au-dessous dudit plan.

Sur les dessins, on a supposé que la base avait un contour circulaire, mais celui-ci peut affecter un contour fermé quelconque, ovale ou elliptique par exemple.

Le batiment réalisé selon l'invention peut être adossé à une construction traditionnelle, un mur par exemple, qui coopère avec la structure pour constituer une base à contour fermé.

Les câbles utilisés peuvent présenter une section très aplaties à l'instar d'une sangle et être transparents et, ou, translucides.

Pour certaines contructions, on peut utiliser des câbles obliques, analogues à ceux 6, tendus, chacun, entre la partie supérieure d'une armature et un point de la longueur d'une armature adjacente. Chacun des câbles précités peut, en partant de la partie supérieure d'une armature. être fixé à chacune des armatures qu'il rencontre, le point de fixation sur la dernière armature rencontrée pouvant être situé plus haut que celui de fixation à l'armature précédente.

## Revendications

1. Procédé de construction de bâtiment dont la surface au sol est totalement dégagée, ledit bâtiment comportant des armatures identiques (2) reliées entre elles par des câbles (5) formant des boucles situées dans des plans sensiblement parallèles à la base du bâtiment et déterminant une première nappe de câbles, **caractérisé en ce que** des câbles (6), formant une seconde nappe de câbles, sont tendus, chacun, de la partie supérieure d'une armature, de préférence en forme d'arc d'hyperbole, à la partie inférieure d'une armature adjacente, lesdits câbles (6) de la seconde nappe passant sous les câbles (5) de la première nappe

2. Procédé selon la revendication 1, consistant à utiliser des câbles (7), situés dans des plans sensiblement verticaux, tendus entre la partie supérieure de la structure (1) et celle inférieure, lesdits câbles formant un troisième nappe passant sous la seconde nappe de câbles (6).

3. Procédé selon l'une quelconque des revendications 1 et 2, consistant à faire reposer la structure (1) sur une embase constituée par un enchevêtrement de poutres assemblées entre elles, une première poutre (11a) reposant et étant fixée à une seconde poutre (11b) en un point (12), ladite première poutre s'étendant au-dessus d'une troisième poutre (11c) sur laquelle repose et est fixée ladite seconde poutre et ainsi de suite, toutes les poutres reposant sur le sol par l'une de leurs extrémités.

4. Procédé selon la revendication 3, **caractérisé en ce que** les points d'assemblage des poutres sont situés sur une circonférence.

5. Procédé selon l'une quelconque des revendications 3 et 4, **caractérisé en ce que** la première poutre (11a) est assemblée, en un point (14) à la troisième poutre (11c) avec interposition d'une cale appropriée.

6. Procédé selon l'une quelconque des revendications 3 à 5, **caractérisé en ce que** les poutres s'étendent au-delà des points d'assemblage (12, 14) d'une valeur qui dépend de l'état de nivellement du sol.

7. Procédé selon l'une quelconque des revendications 1 à 6, **caractérisé en ce que** l'orifice supérieur de la structure est obturé par une structure gonflable (17) maintenue sous ledit orifice.

8. Procédé selon l'une quelconque des revendications 1 à 7, **caractérisé en ce que** les armatures comportent chacune une courbure qui s'inverse à proximité de leur partie inférieure en un point d'inflexion (P), les câbles (6 et 7) des secondes et troisièmes nappes s'étendant au-dessus des câbles (5) de la première nappe situés au-dessous du plan horizontal passant par les points d'inflexion (P).

## Claims

1. Method for constructing a building whose surface on the ground is fully clear, said building comprising identical reinforcements (2) interconnected by cables (5) forming loops situated inside planes approximately parallel to the base of the building and determining a first ply of cables, **characterised in that** cables (6) forming a second ply of cables are each stretched from the upper portion of a reinforcement, preferably with the shape of hyperbola arc, to the lower portion of an adjacent reinforcement, said cables (6) of the second ply passing under the cables (5) of the first ply.

2. Method according to claim 1 consisting of using cables (7) situated inside approximately vertical planes and stretched between the upper portion of the structure (1) and the lower one, said cables forming a third ply passing under the second ply of cables (6).

3. Method according to claim 1 or 2 and consisting of having the structure (1) rest on a base constituted by an interlocking of girders assembled together, a first girder (11a) resting on and being fixed to a second girder (11b) at a point (12), said first girder extending above a third girder (11c) on which said second girder rests and is fixed and so on, all the girders resting on the ground via one of their extremities.

4. Method according to claim 3, **characterised in that** the assembling points of the girders are situated on a periphery.

5. Method according to claim 3 and 4, **characterised in that** the first girder (11a) is mounted at a point (14) on the third girder (11c) with a suitable shim being inserted.

6. Method according to one of claims 3 to 5, **characterised in that** the girders extend beyond the assembling points (12, 14) with a value depending on the levelling state of the ground.

7. Method according to one of claims 1 to 6, **characterised in that** the upper opening of the structure is sealed off by an inflatable structure (17) kept under said opening.

8. Method according to one of claims 1 to 7, **characterised in that** the reinforcements each comprise a curvature which reverses close to their lower portion at a reversal point (P), the cables (6 and 7) of the second and third plies extending above the cables (5) of the first ply situated below a horizontal plane passing through the reversal points (P).

## Patentansprüche

1. Konstruktionsverfahren von Bauwerken, deren Bodenfläche vollkommen freigelegt ist, wobei das genannte Bauwerk untereinander durch sich in deutlich parallelen Ebenen zur Basis des Gebäudes befindenden und einen ersten Seilmantel bestimmenden Schleifen bildende Seile (5) verbundene identische Bewehrungen (2) umfasst, **dadurch gekennzeichnet, dass** die einen zweiten Kabelmantel bildenden Seile (6) jedes vom oberen Teil einer Bewehrung, bevorzugt in Hyperbelbogenform, zum unteren Teil einer anliegenden Bewehrung gespannt sind, wobei die genannten Seile (6) des zweiten Mantels unter den Seilen (5) des ersten Mantels hindurchgehen.

2. Verfahren gemäß Anspruch 1, bestehend im Einsatz von sich in deutlich vertikalen Ebenen befindenden, zwischen dem oberen und dem unteren Teil der Struktur (1) befindenden Seilen (7), wobei die genannten Seile einen dritten, unter dem zweiten Seilmantel (6) hindurchgehenden Mantel bilden.

3. Verfahren gemäß Anspruch 1 und 2, bestehend in dem Ruhen der Struktur (1) auf einer durch eine Verblockung von untereinander zusammengebauten Balken gebildeten Fußfläche, wobei ein erster Balken (11a) auf einem zweiten Balken (11b) an einem Punkt (12) ruht und befestigt ist, wobei der genannte erste Balken sich oberhalb eines dritten Balkens (11c) erstreckt, auf dem der genannte zweite Balken ruht und daran befestigt ist, und so weiter, wobei alle Balken durch eines ihrer Enden auf dem Boden ruhen.

4. Verfahren gemäß Anspruch 3, **dadurch gekennzeichnet, dass** die Anschlusspunkte der Balken sich auf einem Umfang befinden.

5. Verfahren gemäß Anspruch 3 und 4, **dadurch gekennzeichnet, dass** der erste Balken (11a) an einem Punkt (14) mit dem dritten Balken (11c) unter Zwischenschieben eines geeigneten Keils zusammengebaut ist.

6. Verfahren gemäß Anspruch 3 bis 5, **dadurch gekennzeichnet, dass** sich die Balken über die Anschlusspunkte (12, 14) hinaus um einen Wert erstrecken, der vom Einebnungszustand des Bodens abhängt.

7. Verfahren gemäß Anspruch 1 bis 6, **dadurch gekennzeichnet, dass** die obere Öffnung der Struktur durch eine unter der genannten Öffnung festgehaltene aufblasbare Struktur (17) verschlossen wird.

8. Verfahren gemäß Anspruch 1 bis 7, **dadurch gekennzeichnet, dass** die Bewehrungen jede eine Krümmung umfassen, die sich in der Nähe ihres unteren Teil in einen Inflexionspunkt (P) umkehrt, wobei sich die Seile (6 und 7) der zweiten und dritten Mäntel oberhalb der Seile (5) des sich unterhalb der durch die Inflexionspunkte (P) hindurchgehende horizontale Ebene befindenden ersten Mantels erstrecken.
